# DEMANDE DE BREVET EUROPEEN

(11) **EP 2 491 837 A1**
(43) Date de publication de la demande: **29.08.2012**
(21) Numéro de dépôt: 12155767.2
(22) Date de dépôt: 16.02.2012
(51) Int. Cl.: A47K 3/30

(54) **Cabine de douche avec panneaux assemblés par emboitement**

(30) Priorité: 23.02.2011 FR 1151472
(71) Demandeur: Aurlane, 75008 Paris (FR)
(72) Inventeur: Doumenc, Sébastien, 75017 PARIS (FR)
(74) Mandataire: Berbinau, Pierre Jean Marie

(57) **Abrégé**

Cabine de douche (1) comportant un bac (20) et une paroi latérale, cette paroi latérale comprenant plusieurs panneaux (10, 10A, 10B) qui sont délimités chacun par un premier bord vertical (11), un second bord vertical (12) opposé au premier bord vertical (11), un bord supérieur joignant ces deux bords verticaux, et un bord inférieur (13) joignant ces deux bords verticaux, ces panneaux (10, 10A, 10B) formant une partie continue de la paroi latérale de la cabine (1) et présentant une face interne (101B, 102B) dirigée vers l'intérieur de la cabine (1) et une face externe (101A, 102A). L'un au moins des bords verticaux (11) de chacun des panneaux (10, 10A, 10B) présente le long d'au moins une partie de sa hauteur une gorge (30) ou une nervure (40), de telle sorte qu'un quelconque premier de ces panneaux (10, 10A) présentant une telle gorge (30) est solidarisé avec un quelconque second de ces panneaux présentant une telle nervure (40) et adjacent au premier panneau (10, 10B) par emboitement de cette nervure (40) dans cette gorge (30), chaque bord vertical des panneaux (10, 10A, 10B) présentant au moins un méplat (15, 15A, 16, 16B), le premier méplat (15A) du premier panneau (10A) se prolongeant à sa jonction avec la face externe (101A) par une excroissance recourbée en crochet et formant la gorge (30) dont l'ouverture est dirigée vers le premier méplat (15A), de telle sorte que lorsqu'un premier panneau (10A) est emboité avec un second panneau (10B), le premier méplat (15A) est en appui contre un second méplat (16B) d'un bord vertical du second panneau (10B), ces méplats étant tels que ces deux panneaux forment entre eux un angle β inférieur à 180°.

## Description

La présente invention concerne une cabine de douche comportant un bac et une paroi latérale, cette paroi latérale comprenant plusieurs panneaux qui sont délimités chacun par un premier bord vertical, un second bord vertical opposé au premier bord vertical, un bord supérieur joignant ces deux bords verticaux, et un bord inférieur joignant ces deux bords verticaux, ces panneaux formant une partie continue de la paroi latérale de cette cabine et présentant une face interne dirigée vers l'intérieur de la cabine et une face externe.

Les cabines de douche sont couramment utilisées dans des salles de bains d'habitations, car elles permettent un gain de place comparé à une baignoire. De telles cabines sont typiquement placées contre un mur, ou dans un coin de la salle de bains.

En référence à la figure 4, une cabine de douche comprend un système d'arrivée d'eau (typiquement un tuyau et un pommeau de douche), un bac 200 muni d'une évacuation d'eau, des panneaux verticaux 100 situés sensiblement sur la périphérie du bac, et qui en font presque le tour, et une porte 900 qui ferme la cabine et peut être ouverte pour permettre à l'utilisateur d'entrer et de sortir de la cabine. Ces panneaux 100 délimitent latéralement l'espace de la cabine de douche et ont pour objet d'empêcher l'eau d'être projetée à l'extérieur de la cabine.

Dans la description qui suit les termes "interne" et "externe" indiquent la région à l'intérieur et à l'extérieur de la cabine de douche, respectivement, ou indiquent la partie d'une pièce dirigée vers l'intérieur et vers l'extérieur de la cabine de douche, respectivement.

Les panneaux 100 peuvent être solidarisés avec le bac 200, par exemple par insertion verticale de leur bord inférieur 130 dans une rainure 230 qui coure le long de la périphérie du bac 200.

Les panneaux 100 doivent être solidarisés entre eux pour assurer la tenue mécanique de la cabine de douche, ainsi que son étanchéité. Pour cela, on place en contact sur toute leur hauteur le bord vertical 110A d'un premier panneau 100A et le bord vertical 110B d'un second panneau 100B adjacent à ce premier panneau, et on les assemble à l'aide d'écrous et de boulons qui sont passés dans des trous 180 percés dans les bords verticaux 110A et 110B, comme cela est illustré sur la portion agrandie de la figure 4.

Un tel assemblage des panneaux prend beaucoup de temps. De plus les bords verticaux des panneaux doivent être percés, ce qui génère des coûts de fabrication supplémentaires.

La présente invention vise à remédier à ces inconvénients.

L'invention vise à proposer une cabine de douche dont l'assemblage soit plus aisé, plus rapide, et moins coûteux.

Ce but est atteint grâce au fait que l'un au moins des bords verticaux de chacun des panneaux présente le long d'au moins une partie de sa hauteur une gorge ou une nervure, de telle sorte qu'un quelconque premier de ces panneaux présentant une telle gorge est solidarisé avec un quelconque second de ces panneaux présentant une telle nervure et adjacent au premier panneau par emboitement de cette nervure dans cette gorge, chaque bord vertical des panneaux présentant au moins un méplat, le premier méplat du premier panneau se prolongeant à sa jonction avec la face externe par une excroissance recourbée en crochet et formant la gorge dont l'ouverture est dirigée vers le premier méplat, de telle sorte que lorsqu'un premier panneau est emboité avec un second panneau, le premier méplat est en appui contre un second méplat d'un bord vertical du second panneau, ces méplats étant tels que ces deux panneaux forment entre eux un angle β inférieur à 180°.

Grâce à ces dispositions, les panneaux sont aptes à être assemblés deux à deux aisément et rapidement par un simple emboitement qui ne nécessite pas l'emploi d'écrous et de boulons. Un perçage de trous dans les panneaux pour accommoder ces écrous et boulons n'est donc pas nécessaire, d'où une baisse des coûts de fabrication de la cabine de douche.

L'invention concerne également un procédé d'assemblage d'une cabine de douche comportant un bac et plusieurs panneaux qui sont délimités chacun par un premier bord vertical, un second bord vertical opposé au premier bord vertical, un bord supérieur joignant ces deux bords verticaux, et un bord inférieur joignant ces deux bords verticaux, chaque panneau présentant une face interne dirigée vers l'intérieur de la cabine et une face externe.

Selon l'invention,
(a) On fournit un premier panneau dont l'un au moins des bords verticaux présente le long d'au moins une partie de sa hauteur une gorge,
(b) On fournit un second panneau dont l'un au moins des bords verticaux présente le long d'au moins une partie de sa hauteur une nervure,
(c) On engage au moins partiellement la nervure du second panneau dans la gorge du premier panneau, puis on fait pivoter l'un de ces panneaux par rapport à l'autre autour d'un axe vertical en rapprochant leurs faces internes l'une de l'autre de telle sorte que ces deux panneaux sont solidarisés par emboitement,
(d) Si ledit bac de douche comporte d'autres panneaux en plus du premier panneau et du second panneau, on solidarise successivement selon la procédure de l'étape (c) chacun de ces autres panneaux avec un panneau déjà solidarisé de telle sorte que tous les panneaux ainsi solidarisés forment une partie continue de la paroi latérale de la cabine,
   chaque bord vertical des panneaux présentant au moins un méplat, le premier méplat du premier panneau se prolongeant à sa jonction avec la face externe par une excroissance recourbée en crochet et formant la gorge dont l'ouverture est dirigée vers le premier méplat, de telle sorte que, à l'étape (c), lorsqu'un premier panneau est emboité avec un second panneau, le premier méplat est en appui contre un second méplat d'un bord vertical du second panneau, les méplats étant tels que ces deux panneaux forment entre eux un angle β inférieur à 180°.

L'invention sera bien comprise et ses avantages apparaîtront mieux, à la lecture de la description détaillée qui suit, d'un mode de réalisation représenté à titre d'exemple non limitatif. La description se réfère aux dessins annexés sur lesquels :
- la figure 1 est une vue en perspective d'une cabine de douche selon l'invention,
- la figure 2A est une vue en coupe horizontale équivalente à la coupe de la figure 2C de deux panneaux de douche d'une cabine selon l'invention, montrant ces panneaux avant assemblage,
- la figure 2B est une vue en coupe horizontale équivalente à la coupe de la figure 2C de deux panneaux de douche d'une cabine selon l'invention, montrant ces panneaux en cours d'assemblage,
- la figure 2C est une vue en coupe horizontale au niveau de la ligne II de la figure 1 de deux panneaux de douche d'une cabine selon l'invention, montrant ces panneaux après assemblage,
- la figure 3 est une vue en coupe horizontale de deux panneaux de douche d'une cabine selon l'invention, montrant une modification de l'assemblage entre ces panneaux,
- la figure 4, déjà décrite, est une vue en perspective d'une cabine de douche.

La figure 1 montre une cabine de douche 1 selon l'invention.

La cabine de douche 1 comprend un système d'arrivée d'eau (typiquement un tuyau et un pommeau de douche), un bac 20 muni d'une évacuation d'eau, et des panneaux verticaux 10 situés sur la périphérie du bac 20, et qui en font presque le tour. La cabine de douche 1 comporte en outre une porte 90 située à la portion de la périphérie laissée libre par les panneaux 10. La porte 90 peut être ouverte pour permettre à l'utilisateur d'entrer et de sortir de la cabine 1. Ces panneaux 10 sont jointifs et délimitent latéralement l'espace de la cabine de douche 1.

Chaque panneau 10 est un rectangle qui est délimité par un premier bord vertical 11, un second bord vertical 12 opposé au premier bord vertical 11, un bord supérieur joignant ces deux bords verticaux, et un bord inférieur 13 joignant ces deux bords verticaux.

On définit le plan d'un panneau 10 par le plan dans lequel s'étend ce panneau, c'est-à-dire le plan qui contient ses deux bords verticaux 11 et 12, son bord supérieur et son bord inférieur 13.

Selon l'invention, les panneaux 10 sont solidarisés entre eux par emboitement. Les figures 2A, 2B, et 2C illustrent chronologiquement les différentes étapes de l'assemblage par emboitement de deux panneaux adjacents.

La figure 2C est une vue en coupe horizontale au niveau de la ligne II de la figure 1 d'un premier panneau de douche 10A et d'un second panneau de douche 10B, montrant ces panneaux après assemblage, c'est-à-dire tels qu'ils sont positionnés sur la figure 1.

La figure 2A est une vue en coupe horizontale équivalente à la coupe de la figure 2C de ces deux panneaux de douche 10A et 10B, montrant la première étape de l'assemblage de ces panneaux.

La figure 2B est une vue en coupe horizontale équivalente à la coupe de la figure 2C de ces deux panneaux de douche 10A et 10B, montrant la seconde étape de l'assemblage de ces panneaux.

La figure 2C montre les panneaux assemblés, c'est-à-dire après la fin de la seconde étape.

Comme illustré sur les figures 2A, 2B, et 2C, le premier panneau 10A présente sur son premier bord vertical 11 un premier méplat 15A qui est perpendiculaire à la face externe 101A et à la face interne 102A du premier panneau 10A et qui relie ces deux faces. Ce premier méplat 15A se prolonge à sa jonction avec la face externe 101A par une excroissance recourbée en crochet et formant une gorge 30 dont l'ouverture est dirigée vers le premier méplat 15A.

Le second panneau de douche 10B présente sur son second bord vertical 12 un second méplat 16B qui relie la face externe 101B et à la face interne 102B du second panneau 10B. Ce second méplat 16B fait un angle θ supérieur à 90° et inférieur à 180° avec la face interne 102B, et un angle inférieur à 90° avec la face externe 101B. Ce second méplat 16B se prolonge à sa jonction avec la face externe 101B par une nervure 40 qui s'étend sensiblement perpendiculairement à cette face externe 101B.

On détaille maintenant le procédé de solidarisation du premier panneau 10A avec le second panneau 10B.

Comme illustré en figure 2A, on aligne le premier panneau 10A avec le second panneau 10B de telle sorte qu'ils sont situés dans deux plans parallèles décalés l'un par rapport à l'autre avec la nervure 40 positionnée à l'entrée de la gorge 30. On déplace ensuite le second panneau 10B dans une direction perpendiculaire à son plan (selon la flèche de la figure 2A) de façon à engager au moins partiellement la nervure 40 dans la gorge 30. Alternativement on déplace le premier panneau 10A de façon à engager au moins partiellement la nervure 40 dans la gorge 30.

La figure 2B représente le second panneau 10B et le premier panneau 10A une fois engagés. On fait alors pivoter le second panneau 10B vers le premier panneau 10A (selon la flèche de la figure 2B) autour d'un axe vertical jusqu'à ce que le second méplat 16B vienne en appui sur le premier méplat 15A, de façon que la nervure 40 est engagée totalement dans la gorge 30. Alternativement on fait pivoter le premier panneau 10A vers le second panneau 10B autour d'un axe vertical jusqu'à ce que le second méplat 16B vienne en appui sur le premier méplat 15A.

Ainsi, on rapproche la face interne 102A du premier panneau 10A et la face interne 102B du second panneau 10B l'une de l'autre.

La nervure 40 présente une forme qui épouse la majeure partie de la face interne de la gorge 30 lorsque le premier méplat 15A et le second méplat 16B sont en appui l'un sur l'autre, de telle sorte que la nervure 40 est solidement emboitée dans la gorge 30. Le premier panneau 10A et le second panneau 10B ne peuvent ainsi pas être séparés par une traction dirigée le long d'un de leurs plans respectifs.

Ainsi, lorsqu'un premier panneau 10A est emboité avec un second panneau 10B, un méplat 15A d'un bord du premier panneau 10A est en appui contre un méplat 16B d'un bord du second panneau 10B.

On obtient ainsi le positionnement des deux panneaux illustré sur la figure 2C, qui sont emboités ou solidarisés. Les méplats 15A et 16B sont tels que les plans de ces deux panneaux forment entre eux, dans un plan perpendiculaire à chacun de ces deux plans (c'est-à-dire un plan horizontal puisque les panneaux sont verticaux), un angle β égal à l'angle θ inférieur à 180°, qui est donc l'angle entre ces deux panneaux.

L'angle entre deux panneaux est égal à 180° lorsque ces panneaux sont alignés dans le même plan, et est égal à 0° lorsque ces panneaux sont superposés et situés dans deux plans parallèles.

Un emboitement de deux panneaux tel que décrit ci-dessus permet d'assurer la solidarisation mécanique de ces deux panneaux, ainsi que l'étanchéité à la jonction entre ces deux panneaux.

Dans la description ci-dessus, le premier méplat 15A est perpendiculaire à la face externe 101A et à la face interne 102A du premier panneau 10A. En conséquence, l'angle β entre le premier panneau 10A et le second panneau 10B après leur solidarisation est égal à l'angle θ entre le second méplat 16B et la face interne 102B du second panneau 10B. Alternativement, si le premier méplat 15A n'est pas perpendiculaire aux faces externe 101A et interne 102A du premier panneau 10A, alors l'angle β entre le premier panneau 10A et le second panneau 10B après leur solidarisation est différent de l'angle θ entre le second méplat 16B et la face interne 102B du second panneau 10B.

Ainsi, dans le cas général, l'angle β entre le premier panneau 10A et le second panneau 10B après leur solidarisation peut être inférieur à 90°.

Avantageusement, le premier méplat 15 et/ou le second méplat 16 présente sur sa surface un joint qui contribue à l'étanchéité à l'interface entre le premier panneau 10A et le second panneau 10B.

En outre, la face interne 102A du premier panneau 10A présente le long d'au moins une partie de sa hauteur, ou sur toute sa hauteur, une branche 50 qui s'étend au-delà du premier bord vertical 11 du premier panneau 10A en s'écartant de cette face interne 102A.

La branche 50 est orientée de telle sorte que lorsque la nervure 40 est emboitée dans la gorge 30, une portion 51 de la face externe de la branche 50 vient en appui contre la face interne 102B du second panneau 10B. Ainsi, cette branche 50 contribue à bloquer en position solidarisée (emboitée) le premier panneau 10A et le second panneau 10B.

Le premier méplat 15A et le second méplat 16B sont alors en appui l'un contre l'autre lorsque la portion 51 est en appui contre la face interne 102B. Le second méplat 16B du bord vertical 12 du second panneau 10B se situe alors entre la gorge 30 et la branche 50.

Alternativement, les bords verticaux 11 et 12 ne comportent pas de méplats 15 et 16. Dans ce cas l'emboitement entre le premier panneau 10A et le second panneau 10B est réalisé par l'emboitement de la nervure 40 dans la gorge 30 et par l'appui de la portion 51 de la face externe de la branche 50 contre la face interne 102B du second panneau 10B.

Avantageusement, comme représenté sur les figures 2A, 2B, et 2C, la portion 51 de la face externe de cette branche 50 vient en appui contre la face interne 102B est rectiligne. Ceci contribue à stabiliser le premier panneau 10A et le second panneau 10B en position solidarisée.

D'une manière générale, le premier méplat 15 et la gorge 30 sont présents sur au moins une partie (discontinue ou continue) de la hauteur du premier bord vertical 11 d'un panneau, et le second méplat 16 et la nervure 40 sont présents sur au moins une partie (discontinue ou continue) de la hauteur du second bord vertical 12 d'un panneau.

Alternativement, le premier méplat 15 et la gorge 30 sont présents sur toute la hauteur du premier bord vertical 11 d'un panneau, et le second méplat 16 et la nervure 40 sont présents sur toute la hauteur du second bord vertical 12 d'un panneau.

Pour un panneau 10 qui n'est destiné à être solidarisé avec un autre panneau que sur un de ses bords latéraux, l'autre bord latéral de ce panneau 10 peut être libre de méplat, de gorge et de nervure.

Une fois les panneaux 10 solidarisés entre eux, on solidarise les panneaux 10 avec le bac 20 en engageant par une translation verticale les bords inférieurs 13 des panneaux 10 jusqu'au fond de la rainure 23 qui coure le long de la périphérie du bac 20. Chaque panneau 10 est ainsi solidarisé par encastrement de son bord inférieur 13 dans la rainure 23.

Alternativement, on solidarise d'abord un premier panneau 10A avec le bac 20 en engageant son bord inférieur 13 jusqu'au fond de la rainure 23, puis on emboite le second panneau 10B avec le premier panneau 10A comme décrit ci-dessus. Dans ce cas cet emboitement s'effectue avec le second panneau 10B décalé vers le haut par rapport au premier panneau 10A puisque la partie la plus inférieure du premier panneau 10A est déjà enfoncée dans la rainure 23. Une fois l'emboitement de ces deux panneaux effectué, on translate verticalement le second panneau 10B jusqu'à ce que son bord inférieur 13 soit engagé jusqu'au fond de la rainure 23 (la nervure 40 coulisse alors verticalement dans la gorge 30).

On répète ensuite ce processus avec chacun des autres panneaux 10 que comporte la cabine de douche 1.

Alternativement, le bac 20 ne comporte pas de rainure 23, et le bord inférieur 13 de chaque panneau 10 est solidarisé avec le bac 20 par l'intermédiaire d'un rail fixé sur le bac 20 et présentant une rainure apte à recevoir ce bord inférieur 13 par encastrement.

D'autres géométries d'emboitement entre les bords latéraux de deux panneaux sont possibles, et impliquent selon l'invention une gorge sur le bord d'un des panneaux et une nervure apte à s'engager dans cette gorge sur le bord de l'autre des panneaux.

La figure 3 illustre une modification de l'assemblage entre deux panneaux selon l'invention. Le premier panneau 10A et le second panneau 10B sont identiques à ceux décrits en figure 2C, hormis les modifications ci-dessous.

Ainsi, la face externe de la branche 50 du premier panneau 10A présente une marche 57, et la face interne 102B du second panneau 102B présente une arête 1027. Lorsque la portion 51 de la face externe de la branche 50 est en appui contre la face interne 102B du second panneau 10B, l'arête 1027 s'encliquette avec la marche 57.

Cet encliquetage est possible grâce à une déformation de la branche 50 au moment où la marche 57 vient au contact de l'arête 1027 en fin de rotation du second panneau 10B.

Ainsi, on obtient une meilleure solidarisation des deux panneaux de douche 10A et 10B.

Dans les cas décrits ci-dessus, on solidarise les panneaux 10 avec le bac 20.

Alternativement, le bord inférieur 13 de chaque panneau 10 n'est pas solidarisé avec le bac 20, mais est posé sur la surface supérieure du bac 20, et repose sur cette surface supérieure par simple contact.

Selon l'invention, tous les panneaux 10 d'une cabine de douche, qu'ils soient un panneau arrière, latéral, ou avant de cette cabine, peuvent être solidarisés comme décrit ci-dessus.

## Revendications

1. Cabine de douche (1) comportant un bac (20) et une paroi latérale, cette paroi latérale comprenant plusieurs panneaux (10, 10A, 10B) qui sont délimités chacun par un premier bord vertical (11), un second bord vertical (12) opposé au premier bord vertical (11), un bord supérieur joignant ces deux bords verticaux, et un bord inférieur (13) joignant ces deux bords verticaux, ces panneaux (10, 10A, 10B) formant une partie continue de la paroi latérale de ladite cabine (1) et présentant une face interne (101B, 102B) dirigée vers l'intérieur de la cabine (1) et une face externe (101A, 102A), chacun desdits panneaux (10, 10A, 10B) étant **caractérisé en ce que** l'un au moins de ses bords verticaux (11) présente le long d'au moins une partie de sa hauteur une gorge (30) ou une nervure (40), de telle sorte qu'un quelconque premier desdits panneaux (10, 10A) présentant une telle gorge (30) est solidarisé avec un quelconque second desdits panneaux présentant une telle nervure (40) et adjacent audit premier panneau (10, 10B) par emboitement de ladite nervure (40) dans ladite gorge (30), chaque bord vertical desdits panneaux (10, 10A, 10B) présentant au moins un méplat (15, 15A, 16, 16B), le premier méplat (15A) dudit premier panneau (10A) se prolongeant à sa jonction avec ladite face externe (101A) par une excroissance recourbée en crochet et formant ladite gorge (30) dont l'ouverture est dirigée vers le premier méplat (15A), de telle sorte que lorsqu'un premier panneau (10A) est emboité avec un second panneau (10B), ledit premier méplat (15A) est en appui contre un second méplat (16B) d'un bord vertical dudit second panneau (10B), lesdits méplats étant tels que ces deux panneaux forment entre eux un angle β inférieur à 180°.

2. Cabine (1) selon la revendication 1, **caractérisée en ce que** ledit bac (20) présente une rainure (23), et **en ce que** lesdits panneaux (10, 10A, 10B) sont solidarisés avec ledit bac (20) par encastrement de leurs bords inférieurs (13) dans ladite rainure (23).

3. Cabine (1) selon la revendication 1 ou 2 **caractérisée en ce que** chaque panneau (10, 10A, 10B) présente le long d'au moins une partie dudit premier bord vertical (11) une gorge (30) et présente le long d'au moins une partie dudit second bord vertical (12) une nervure (40).

4. Cabine (1) selon l'une quelconque des revendications 1 à 3 **caractérisée en ce que** ladite gorge (30) et ladite nervure (40) s'étendent tout le long de leur bord vertical respectif.

5. Cabine (1) selon l'une quelconque des revendications 1 à 4 **caractérisée en ce que** ledit bord vertical (11) présentant une gorge (30) d'un premier desdits panneaux (10A) présente en outre le long d'au moins une partie de sa hauteur une branche (50) qui s'étend au-delà du premier bord vertical (11) du premier panneau (10A) en s'écartant de la face interne (102A) de ce premier panneau (10A), de telle sorte que lorsque ladite nervure (40) du bord vertical (12) d'un second desdits panneaux (10B) est emboitée dans ladite gorge (30), une portion (51) de la face externe de ladite branche (50) est en appui contre la face interne (102B) dudit second panneau (10B).

6. Cabine (1) selon l'une quelconque des revendications 1 à 5 **caractérisée en ce que** la solidarisation d'un quelconque premier desdits panneaux (10A) avec un quelconque second desdits panneaux (10B) s'effectue en outre par encliquetage.

7. Cabine (1) selon les revendications 5 et 6 **caractérisée en ce que** la face externe de ladite branche (50) présente une marche (57) et la face interne (102B) dudit second panneau (10B) présente une arête (1027) qui coopère avec ladite marche (57) lorsque la portion (51) de la face externe de ladite branche (50) est en appui contre la face interne (102B) dudit second panneau (10B).

8. Procédé d'assemblage d'une cabine de douche (1) comportant un bac (20) et plusieurs panneaux (10, 10A, 10B) qui sont délimités chacun par un premier bord vertical (11), un second bord vertical (12) opposé au premier bord vertical, un bord supérieur joignant ces deux bords verticaux, et un bord inférieur (13) joignant ces deux bords verticaux, chaque panneau présentant une face interne (101B, 102B) dirigée vers l'intérieur de la cabine (1) et une face externe (101A, 102A), ledit procédé étant **caractérisé en ce que** :
(a) On fournit un premier panneau (10A) dont l'un au moins des bords verticaux (11) présente le long d'au moins une partie de sa hauteur une gorge (30),
(b) On fournit un second panneau (10B) dont l'un au moins des bords verticaux (12) présente le long d'au moins une partie de sa hauteur une nervure (40),
(c) On engage au moins partiellement la nervure (40) dudit second panneau (10B) dans la gorge (30) dudit premier panneau (10A), puis on fait pivoter l'un desdits panneaux par rapport à l'autre autour d'un axe vertical en rapprochant leurs faces internes (102A, 102B) l'une de l'autre de telle sorte que ces deux panneaux sont solidarisés par emboitement,
(d) Si ledit bac de douche (1) comporte d'autres panneaux (10) en plus du premier panneau (10A) et du second panneau (10B), on solidarise successivement selon la procédure de l'étape (c) chacun desdits autres panneaux (10) avec un panneau déjà solidarisé (10, 10A, 10B) de telle sorte que tous les panneaux ainsi solidarisés forment une partie continue de la paroi latérale de ladite cabine (1),
chaque bord vertical desdits panneaux (10, 10A, 10B) présentant au moins un méplat (15, 15A, 16, 16B), le premier méplat (15A) dudit premier panneau (10A) se prolongeant à sa jonction avec ladite face externe (101A) par une excroissance recourbée en crochet et formant ladite gorge (30) dont l'ouverture est dirigée vers le premier méplat (15A), de telle sorte que, à l'étape (c), lorsqu'un premier panneau (10A) est emboité avec un second panneau (10B), ledit premier méplat (15A) est en appui contre un second méplat (16B) d'un bord vertical dudit second panneau (10B), lesdits méplats étant tels que ces deux panneaux forment entre eux un angle β inférieur à 180°.

9. Procédé d'assemblage selon la revendication 8 **caractérisé en ce qu'**on solidarise lesdits panneaux (10, 10A, 10B) avec ledit bac (20).
